# EUROPÄISCHE PATENTSCHRIFT

(11) **EP 0 961 236 B1**
(45) Veröffentlichungstag und Bekanntmachung des Hinweises auf die Patenterteilung: **11.06.2008**
(21) Anmeldenummer: 99250147.8
(22) Anmeldetag: 05.05.1999
(51) Int. Cl.: G07B 17/00, B41L 45/06, B41J 13/12

(54) **Vorrichtung zum Bedrucken von Postgut**
Apparatus for printing mailpieces
Dispositif d'impression de courrier

(30) Priorität: 15.05.1998 DE 19823359
(43) Veröffentlichungstag der Anmeldung: 01.12.1999
(73) Patentinhaber: Francotyp-Postalia GmbH, 16547 Birkenwerder (DE)
(72) Erfinder: Von Inten, Wolfgang, 13503 Berlin (DE)

(56) Entgegenhaltungen:
- WO-A-90/04824
- DE-A- 2 613 261
- DE-A- 19 605 017
- DE-C- 19 645 303
- FR-A- 2 622 559
- FR-A- 2 655 752
- GB-A- 2 212 483
- GB-A- 2 273 697
- US-A- 5 272 640

## Beschreibung

Die Erfindung betrifft eine Vorrichtung zum Bedrucken von Postgut, insbesondere eine Frankier- und/oder Adressiermaschine, die mit einer Tintendruckeinrichtung versehen ist.
Üblicherweise bestehen Briefpostverarbeitungssysteme aus einer Briefvereinzelungsvorrichtung, einer Frankier- und/oder Adressiermaschine mit optionaler Waage und einer Ablagevorrichtung, vergleiche DE-M 96 09 167.3 in Geschmacksmusterblatt des Deutschen Patentamtes vom 24.05.1997, Teil la, Warenklasse 18/02..
In der Briefvereinzelungsvorrichtung werden die Briefe stapelweise angelegt, vereinzelt und bedarfsweise verschlossen.
In der Frankier- und/oder Adressiermaschine werden die Briefe entweder einzeln kontinuierlich durchlaufend mit einer starr angeordneten Druckeinrichtung, siehe DE 196 05 014 C1 und DE 196 45 303 C1, oder intermittierend mit einer verstellbaren Druckeinrichtung, vergleiche US 5,025,386, bedruckt. Letzteres trifft auch für langsam arbeitende Frankiermaschinen zu, bei denen die Briefe einzeln von Hand angelegt werden, vergleiche EP 0 782 096 A2 und WO 90/04824.

Allen bekannten Frankiermaschinen, siehe beispielsweise DE 40 20 578 A1, DE 195 08 180 A1, DE 196 05 015 C1 und US 5,025,386, ist gemeinsam, daß die Druckträger einzeln seriell der Druckeinrichtung zugeführt werden. Die Führungsmittel - Transportschacht, Andruckrollen - im Bereich der Druckeinrichtung sind dabei so gestaltet, daß Druckträger bis zu einer bestimmten Dicke verarbeitet werden können. Die meisten Maschinen lassen nur Briefdicken bis zu 5mm zu.

Um die Briefe einer Frankiermaschine gemäß DE 196 05 015 C1 verarbeitungsgerecht zuzuführen, müssen dieselben auf der Umschlagkante der Umschlagklappe des Briefumschlages stehend angeordnet sein.

Für Postgut mit einer größeren Dicke werden extra Streifen bedruckt, die dann aufgeklebt werden. Manche Frankiermaschinen sind dafür mit entsprechenden Streifenmagazinen und Führungseinrichtungen ausgestattet, siehe DE 197 12 077 C1.

Es ist eine Anordnung zum Vorvereinzeln von als Briefstapel hochkant hintereinander abgelegter Briefe bekannt, vergleiche DE 196 05 017 A1, bei der die Briefe von dem Briefstapel seitlich weg einer Vereinzelungsvorrichtung und anschließend einer Nachfolgeeinrichtung, wie einer Frankiermaschine, zugeführt werden.
Die Briefe sind dabei zwischen einem federnd gelagerten Andruckbügel und mindestens einer Antriebswalze sowie einer leicht nach hinten geneigten Führungsplatte angeordnet. Die Standfläche für die Briefe und die Führungsplatte sind zueinander orthogonal. Durch die Neigung der Führungsplatte wird eine stabile Vorzugslage des Briefstapels erreicht. Mittels der Antriebswalze werden die Briefe seitlich weggeschoben.

Schließlich ist noch eine Postverarbeitungsmaschine mit einer Dickenmesseinrichtung bekannt, siehe GB 2 212 483 A, die im wesentlichen eine Eingangsstation, eine Wiegestation, eine Befeuchtungseinrichtung für die Brieflaschen, eine Transporteinrichtung sowie weitere Transportmittel, eine Frankiereinrichtung und eine Ausgangsstation enthält.
Die Briefe werden in der Eingangsgangsstation stapelweise auf einem nach unten geneigten Tablett auf einer Kante stehend gegen einen federnden Bügel angelegt. Der unterste beziehungsweise innerste Brief wird mittels Reibräder vom Stapel separiert.

Die Dicke des vereinzelten Briefes wird durch einen Schlitz im Tablett mittels Sensoren und einer Lichtquelle gemessen.
Von dem Tablett gelangt der vereinzelte Brief auf einen L-förmigen Teller der Wiegestation. Der Teller ähnelt einer Staffelei mit einem längeren aufrechten geneigten Schenkel und einem dazu orthogonalen kürzeren Schenkel. Der Teller ist Bestandteil einer Waage.
Nach dem Wiegen wird der Brief mittels der Druckeinrichtung - in Form eines Prägestempels oder eines Druckkopfes - der Frankiereinrichtung frankiert. Die Frankiereinrichtung ist entweder benachbart zur Wiegestation oder zur weiter oben entfernteren Befeuchtungseinrichtung angeordnet.
Von der Wiegestation wird der Brief mittels der Transporteinrichtung aufwärts nach dem Paternosterprinzip zur Befeuchtungseinrichtung befördert. Die Transporteinrichtung ist als umlaufendes Transportband mit hakenförmigen Mitnehmern ausgebildet. Mittels der Mitnehmer wird der Brief vom Wiegeteller abgehoben. Im oberen Wendepunktbereich des Transportbandes sind sowohl die Befeuchtungseinrichtung als auch die Andruckrollen zum Brieflaschenverschluß sowie eine eine Wand zur Umlenkung des Briefes senkrecht nach unten angeordnet.
Der nach unten gleitende Brief gelangt zu der Ausgangsstation, die als waagerecht umlaufendes Transportband ausgeführt ist. Vom Transportband wird der Brief gegen ein quer zur Laufrichtung geneigte Stapelwand geschoben.
Diese Lösung ist sowohl räumlich als auch vom Aufwand her aufwendig und kompliziert und für voluminöses Postgut, wie Päckchen oder Pakete ungeeignet.

Zweck der Erfindung ist eine Vergrößerung des Einsatzbereiches.

Der Erfindung liegt die Aufgabe zugrunde, eine Vorrichtung der eingangs genannten Art zu schaffen, mit der es möglich ist, einerseits Briefe beliebiger Dicke bis hin zu Päckchen und kleinen Paketen bei Handanlage unmittelbar zu bedrucken und andererseits stapelweise angelegte Mischpost geringer Dicke automatisch zu verarbeiten.

Erfindungsgemäß wird diese Aufgabe gemäß dem Hauptanspruch gelöst. Weitere vorteilhafte Merkmale sind den Unteransprüchen zu entnehmen.

Die Erfindung nutzt den bisher völlig unbeachteten Sachverhalt aus, daß der vorderste Brief eines Stapels auf Grund der bündigen Anlage an einem seitlichen Führungsmittel und der parallelen Anlage an einem weiteren Führungsmittel gegenüber einer in dieser vorhandenen Druckeinrichtung bereits wie ein einzelner Brief so definiert angeordnet ist, daß dieser bedruckt werden kann.
Im Unterschied zur bisherigen, allgemein praktizierten Verfahrensweise werden erfindungsgemäß die Briefe eines Stapels erst bedruckt und dann vereinzelt beziehungsweise abtransportiert. Dadurch kann die gesamte Brieferfassung beziehungsweise Abtastung und Drucksteuerung wesentlich vereinfacht werden.
Die Vorrichtung ist als Frankier- und/oder Adressiermaschine oder als Labeldrucker verwendbar. Letzterer Einsatz trifft zu , wenn das Postgut nur mit einer Kennzeichnung für den Carier versehen wird.
Gegenüber einer reinen Handanlage-Frankiermaschine wird bei automatischer Stapelverarbeitung eine wesentliche Steigerung der Verarbeitungsgeschwindigkeit erreicht.
Darüber hinaus können auf Grund der Ausführung des Anlagebereiches für das Postgut als größerer Raum auch Briefe über der üblichen Normdicke und sogar kleine Pakete beziehungsweise Päckchen bedruckt werden, wenn diese von Hand angelegt werden oder noch in den Bereich der maximalen Stapellänge passen. Damit wird die Druckeinrichtung effektiver als bisher benutzt und es kann auf zusätzliche Streifengebermagazine oder aufwendige Streifenaufbringungen verzichtet werden. Der automatische Abtransport bleibt hierbei abgeschaltet.

Die Erfindung wird nachstehend an zwei Ausführungsbeispielen näher erläutert.

Es zeigen:
- Fig. 1: Eine perspektivische Ansicht einer erfindungsgemäßen Frankier-Maschine mit aufgestelltem Andruckbügel zur Verarbeitung von auf einer Kante stehend angeordneten Briefen oder von einzelnen Paketen von vorn oben links,
- Fig. 2: eine perspektivische Ansicht einer erfindungsgemäßen Frankier- und Adressiermaschine für Postgut analog zu Fig. 1, aber mit umgeklapptem Andruckbügel,
- Fig. 3: eine Ansicht zu Fig. 2 mit aufgelegtem Paket,
- Fig. 4: eine Ansicht zu Fig. 1 mit eingelegtem Briefstapel,
- Fig. 5: eine perspektivische Ansicht einer erfindungsgemäßen Frankier-maschine zur Verarbeitung von liegend angeordneten Briefen oder von einzelnen Paketen von vorn unten links,
- Fig. 6: eine Ansicht zu einer Frankiermaschine gemäß Fig. 5 mit eingelegtem Paket von vorn oben links,
- Fig. 7: eine Ansicht zu Fig. 6 mit eingelegtem Briefstapel.

Zur Vereinfachung und zum leichteren Verständnis ist die jeweilige Darstellung schematisiert ausgeführt.

Gemäß Fig. 1 ist die Frankiermaschine funktionell in einen Anlagebereich I und einen Transportbereich II aufgeteilt, die sich beide im Übergangsbereich teilweise überlappen.
Der Anlagebereich list als offene Ecke gestaltet, die durch eine hintere, gemeinsame Führungswand 1, ein untere Führungswand 2 und eine rechte, seitliche Führungswand 31 begrenzt wird.
Das Postgut A wird entweder stapelweise oder einzeln bündig an die rechte Führungswand 31 und mit der Frontseite zur hinteren Führungswand 1 gerichtet angelegt, siehe dazu auch Fig. 3 und 4.
Die untere Führungwand 2 fällt in Richtung der hinteren Führungswand 1 leicht ab, vorzugsweise um 18 Grad. Entsprechend ist die hintere Führungswand 1 zur unteren Führungswand 2 orthogonal angeordnet und demzufolge um denselben Winkelbetrag nach hinten geneigt.
Infolge der Neigung nehmen Briefe bereits ohne weitere Unterstützung eine definierte stabile Lage ein.
Die untere Führungswand 2 weist eine Nut 22 auf, in der ein Andruckbügel 21 auf die hintere Führungswand 1 zu und von dieser weg verschiebbar gelagert ist. Der Andruckbügel 21 ist mittels einer Feder 23 zur hinteren Führungswand 1 hin gespannt, siehe Fig. hierzu 2. Auf diese Weise wird ein Briefstapel mit annähernd gleicher Kraft gegen die hintere Führungswand 1 gedrückt. Der aufgestellte Andruckbügel 21 schließt in seiner herausgezogenen Endlage mit der Vorderwand 8 ab.
Es ist auch denkbar, den Andruckbügel 21 in zwei parallelen Nuten federnd zu führen. Genauso gibt es Varianten der Federgestaltung von einer Zugfeder bis hin zu einer Druckfeder.
Die rechte Führungswand 31 ist - bis auf eine vernachlässigbare Ausformschräge - im wesentlichen senkrecht und zur unteren Führungswand 2 gleichfalls orthogonal angeordnet. Darüberhinaus ist die rechte Führungswand 31 zugleich die linke Seitenwand eines Gehäuseteils 3,
der eine Bedientastatur 32 und ein Display 33 enthält. Es ist allerdings auch möglich, die Bedientastatur und das Display 33 anderweitig unterzubringen. Mittels der Bedientastatur 32 kann unter anderem auch die vorgesehene Betriebsart "Handanlage" oder ,automatische Briefverarbeitung" eingestellt werden.
Das Gehauseteil 3 kann sowohl fest integriert in das Gesamtgerätegehäuse sein als auch eine abgeschlossene, aufsetzbare Baueinheit sein.
Letztere Variante würde günstige Möglichkeiten für Sicherungsmaßnahmen für einen Meterteil bieten.
Zwischen dem Gehäuseteil 3 und der hinteren Führungswand 1 ist ein Transportschlitz 7 mit einer Abzugsvorrichtung 6 vorgesehen, die bis in den Anlagebereich I erstreckt ist.
Die hintere Führungswand 1 weist eine Öffnung 11 für eine Druckeinrichtung 4 und eine Öffnung 13 für ein Antriebselement 61 der Abzugsvorrichtung 6 auf.
Die Druckeinrichtung 4 enthält einen Tintendruckkopf 41, der innerhalb der Öffnung 11 verstellbar angeordnet ist. Die Öffnung 11 liegt so, daß die auf der Kante ihrer Umschlagklappe stehenden Briefe A im vorgeschriebenen Bereich mit dem Frankierabdruck versehen werden. Analog erfolgt das auch mit Paketen beziehungsweise Päckchen. Der Bereich ist entsprechend den geltenden Postvorschriften angeordnet.
Nach den derzeit geltenden Vorschriften der Deutschen Post hat die Unterkante des Frankierabdrucks einen vorgegebenen Abstand von ungefähr 40 mm zur benachbarten Briefkante einzuhalten. Bei einer zulässigen Frankierabdruckbreite von einem Inch beziehungsweise 25,4 mm hat die Oberkante des Frankierabdruckes demzufolge einen Abstand von rund 14 mm zur benachbarten Briefkante. Entsprechend liegt die Unterkante der Öffnung 11 maximal 14 mm über der Ebene der unteren Führungswand 2.
Das Postgut A wird zunächst entsprechend angelegt, danach durch den verstellbaren Tintendruckkopf 41 bedruckt und nach dem Druckvorgang entweder automatisch mittels der Abzugsvorrichtung 6 nach rechts wegtransportiert und ausgeworfen oder von Hand weggenommen. Je nach resultierender Düsenreihenlänge des eingesetzten Tintendruckkopfes 41 wird derselbe während des Drucks über die Länge der Öffnung 11 nur einmal oder mehrfach mit unterschiedlicher Höhen verstellt.

In Fig. 2 ist eine Frankier- und Adressiermaschine mit heruntergeklapptem und in dieser Stellung arretiertem Andruckbügel 21 gezeigt. Durch Herunterklappen des Andruckbügels 21 in die Ebene der unteren Führungswand 2 wird der Anlagebereich für größeres Postgut A, wie Pakete oder Päckchen, freigegeben und die Ablagefläche über die Vorderwand 8 hinaus vergrößert, siehe auch Fig. 4.
Für den Adressendruck ist in der hinteren Führungswand eine weitere Öffnung 12 und ein zweiter verstellbarer Tintendruckkopf 42 vorgesehen. Es wäre allerdings auch möglich, mit nur einem Tintendruckkopf auszukommen, wenn für diesen eine Verstellmöglichkeit von dem Druckfenster 11 zu dem Druckfenstern12 vorgesehen ist. Die Verarbeitungsgeschwindigkeit wäre dann entsprechend kleiner.
Die Ausführung ist entsprechend den Wünschen des Benutzers möglich.

Gemäß Fig. 3 ist ein einzelnes Postgut A in Form eines Pakets angelegt, das entspricht der Betriebsart "Handanlage". Bei dieser Betriebsart ist die Abzugsvorrichtung 6 außer Funktion geschaltet.

Gemäß Fig. 4 ist Postgut A in Form eines Stapels Briefe zwischen dem Andruckbügel 21 und die hintere Führungswand 1 eingelegt. Das entspricht der Betriebsart ,automatische Briefverarbeitung", bei der die Abzugsvorrichtung 6 aktiviert ist. In diesem Fall kann der Frankiermaschine zweckmäßigerweise eine geeignete Ablageeinrichtung nachgeordnet sein.
Wie bereits vorher erwähnt, wird die gewünschte Betriebsart mittels der Bedientastatur 32 eingestellt.

In Fig. 5 ist eine Frankiermaschine zur wahlweisen Bearbeitung von einzelnem Postgut A in Form von flachen Paketen oder Päckchen, siehe auch Fig. 6, oder in Form von übereinander gestapelt liegenden Briefen, siehe auch Fig. 7, dargestellt.

Auch hier ist die Frankiermaschine in einen Anlagebereich I und in einen Transportbereich II aufgeteilt, die sich beide im Übergangsbereich teilweise überlappen.
Der Anlagebereich ist als ein nach zwei Seiten offenes Fach gestaltet, das durch eine hintere Führungswand 1, eine untere Führungswand 2, eine obere Führungswand 9 und eine rechte seitliche Führungswand 31 begrenzt wird, wobei die Führungswände 1, 2, 31 zueinander annähernd orthogonal sind.
Die untere Führungswand 2 ist in Form einer höhenverstellbaren Platte ausgeführt. Die hintere Führungswand 1 ist zu diesem Zweck mit einer senkrecht verlaufenden Nut 14 versehen, in der die untere Führungswand 2 während der Verstellung geführt wird. Ein Verstellmechanismus für Führungswand 2 ist in nicht sichtbarer Weise hinter der Führungswand 1 vorgesehen.
Das Postgut A wird entweder stapelweise oder einzeln bündig an die rechte Führungwand 31 und an die hintere Führungswand 1 angelegt und mit der Frontseite zur oberen Führungswand 9 gerichtet.
Die Innenflächen der unteren Führungswand 2 und der oberen Führungswand 9 sind zueinander parallel angeordnet.
Bei dieser Ausführung sind die Bedientastatur 32 und das Display 33 in der Oberseite der oberen Führungswand 9 untergebracht.
Die rechte Führungswand 31 ist wie bei der ersten Ausführung die linke Seitenwand eines Gehäuseteils 3, zwischen dessen Deckwand 30 und der dazu parallelen oberen Führungswand 9 ein Transportschlitz 7 mit einer Abzugsvorrichtung 6 vorgesehen ist, die bis in den Anlagebereich I erstreckt ist.
Die obere Führungswand 9 weist an der Innenseite eine Öffnung 91 für eine Druckeinrichtung 4 und eine Öffnung 93 für ein Antriebselement 61 der Abzugsvorrichtung 6 auf, zu der noch Rückhaltefinger 62 an der Oberseite der Deckwand 30 gehören.
Analog zur ersten Ausführung enthält die Druckeinrichtung 4 mindestens einen Tintendruckkopf 41, der innerhalb der Öffnung 91 verstellbar angeordnet ist. Weiterhin ist in der oberen Führungswand 9 ein Fühler 43 vorhanden, der mit der Druckeinrichtung 4 elektrisch gekoppelt ist.
Das Postgut A wird zunächst entsprechend angelegt, dann die untere Führungswand 2 in Richtung der oberen Führungswand 9 so weit hochgefahren, bis die Oberseite des obenliegenden Postgutes A den Fühler 43 kraftschlüssig berührt und über diesen die Druckeinrichtung 4 auslöst und den Verstellmechanismus abschaltet. Nach dem Druckvorgang wird das Postgut A entweder automatisch mittels der Abzugsvorrichtung 6 waagerecht in den Transportschlitz 7 hineingezogen, in diesem wegtransportiert und anschließend ausgeworfen oder von Hand weggenommen. Die Rückhaltefinger 62 sollen verhindern, daß gleichzeitig zwei Briefe abgezogen werden.
Auch für diese Ausführung ist eine Ergänzung für Adressendruck möglich.

Gemäß Fig. 6 ist ein einzelnes Postgut A in Form eines flachen Pakets angelegt, das entspricht der Betriebsart "Handanlage". Bei dieser Betriebsart ist die Abzugsvorrichtung über die Bedientastatur 32 abgeschaltet.

Gemäß Fig. 7 ist Postgut A in Form eines Stapels Briefe zwischen der unteren Führungsplatte 2 und der oberen Führungsplatte 9 eingelegt.
Das entspricht der Betriebsart "automatische Briefverarbeitung", bei der die Abzugsvorrichtung eingeschaltet ist.

### Verwendete Bezugszeichen:

- 1: Führungsmittel, hintere Führungswand
- 11: Öffnung in hinterer Führungswand 1 für Tintendruckkopf 4
- 12: Öffnung in hinterer Führungswand 1 für Tintendruckkopf 5
- 13: Öffnung in hint. Führungswand 1 für Antriebselement 61
- 14: Nut in hinterer Führungswand 1 für unt. Führungswand 2

- 2: untere Führungswand
- 21: Andruckbügel
- 22: Nut in der Führungswand 2
- 23: Feder für Andruckbügel

- 3: Gehäuseteil
- 30: Deckwand des Gehäuseteils 3
- 31: seitliches Führungsmittel, rechte Führungswand, linke Seitenwand des Gehäuses. 3
- 32: Bedientastatur
- 33: Display

- 4: Druckeinrichtung, Tintendruckeinrichtung
- 41: erster Tintendruckkopf
- 42: zweiter Tintendruckkopf
- 43: Fühler

- 6: Abzugsvorrichtung
- 61: Antriebselement, Antriebsriemen
- 62: Rückhaltefinger

- 7: Transportschlitz

- 8: Vorderwand

- 9: Obere Führungswand
- 91: Öffnung in Führungswand 9 für Tintendruckeinrichtung 4
- 93: Öffnung in Führungswand 9 für Antriebselement 61
- A: Postgut, Briefe, Pakete, Päckchen
- I: Anlagebereich
- II: Transportbereich

## Patentansprüche

1. Vorrichtung zum Bedrucken von Postgut, **dadurch gekennzeichnet, daß** ein Anlagebereich (I) zur wahlweisen stapelweisen oder einzelnen Anlage und zum Bedrucken des Postgutes (A) mit einer Druckeinrichtung (4) sowie ein Transportbereich (II) zur seriellen Weiterleitung nach dem Bedrucken des Postgutes (A) mittels einer Abzugsvorrichtung (6) vorgesehen ist,
daß der Anlagebereich (I) und der Transportbereich (II) ein gemeinsames Führungsmittel (1, 9) für das Postgut (A) aufweisen,
daß das Führungsmittel (1, 9) im Anlagebereich (I) mindestens mit einer Öffnung (11, 12, 13, 91, 93) für die Druckeinrichtung (4) und für die Abzugsvorrichtung (6) versehen ist, und
daß der Anlagebereich (I) durch ein seitliches Führungsmittel (31) vom Transportbereich (II) abgegrenzt ist.

2. Vorrichtung nach Anspruch 1, **dadurch gekennzeichnet,**
**daß** das Führungsmittel (1, 9) als gemeinsame Führungswand im Anlagebereich (I) und im Transportbereich (II) ausgebildet ist.

3. Vorrichtung nach Anspruch 1, **dadurch gekennzeichnet,**
**daß** die Vorrichtung eine Frankier- und/oder Adressiermaschine ist.

4. Vorrichtung nach Anspruch 1, **dadurch gekennzeichnet,**
**daß** die Vorrichtung eine Label-Druckmaschine ist.

5. Vorrichtung nach Anspruch 1 bis 2, **dadurch gekennzeichnet,**
**daß** die Abzugsvorrichtung (6) in den Anlagebereich (I) erstreckt ist und daß der Transportbereich (II) einen vom Anlagebereich (I) abgehenden Transportschlitz (7) für das auf einer Kante stehende Postgut (A) aufweist, der zwischen einer hinteren Führungswand (1) und einem Gehäuseteil (3) liegt, dessen eine Seitenwand das seitliche Führungsmittel (31) für den Anlagebereich (I) bildet.

6. Vorrichtung nach Anspruch 1 bis 2, **dadurch gekennzeichnet,**
**daß** die Abzugseinrichtung (6) in den Anlagebereich (I) erstreckt ist und
**daß** der Transportbereich (II) einen vom Anlagebereich (I) abgehenden Transportschlitz (7) für das übereinander gestapelt liegende Postgut (A) aufweist, der zwischen einer oberen Führungswand (9) und einem Ge-häuseteil (3) liegt, dessen eine Seitenwand das seitliche Führungsmittel (31) für den Anlagebereich (I) bildet.

7. Vorrichtung nach Anspruch 1, **dadurch gekennzeichnet,**
**daß** eine Bedientastatur (32) vorgesehen ist, mittels der wahlweise eine erste Betriebsart ,automatische Briefverarbeitung" für Briefstapel, bei der die Abzugsvorrichtung (6) aktiviert ist, oder eine zweite Betriebsart "Handanlage" für einzelnes Postgut (A), insbesondere mit größeren Dimensionen, bei der die Abzugsvorrichtung (6) inaktiv ist, einstellbar ist.

8. Vorrichtung nach Anspruch 5 bis 7, **dadurch gekennzeichnet,**
**daß** die Bedientastatur (32) in dem Gehäuseteil (3) angeordnet ist.

9. Vorrichtung nach Anspruch 7, **dadurch gekennzeichnet,**
**daß** die Bedientastatur (32) in der oberen Führungswand (9) angeordnet ist.

10. Vorrichtung nach Anspruch 1 bis 2 und 5, **dadurch gekennzeichnet,**
**daß** im Anlagebereich (I) eine untere Führungswand (2) vorhanden ist, die zur hinteren Führungswand (1) hin gleichmäßig abfällt und zu dieser annähernd orthogonal ist.

11. Vorrichtung nach Anspruch 10, **dadurch gekennzeichnet,**
**daß** der Neigungswinkel für die untere Führungswand (2) vorzugsweise 18 Grad aus der Horizontalen beträgt.

12. Vorrichtung nach Anspruch 10, **dadurch gekennzeichnet,**
**daß** ein Andruckbügel (21) für das Postgut (A) vorgesehen ist, der federnd verschiebar auf die hintere Führungswand (1) zu und von dieser weg in der unteren Führungswand (2) geführt ist.

13. Vorrichtung nach Anspruch 12, **dadurch gekennzeichnet,**
**daß** der aufgestellte Andruckbügel (21) in der herausgezogenen Endlage mit der Vorderwand (8) abschließt und
**daß** der Andruckbügel (21) aus der Endlage in die Ebene der unteren Führungswand (2) herausklappbar und in dieser Stellung arretiert ist.

14. Vorrichtung nach Anspruch 1, **dadurch gekennzeichnet,**
**daß** die Druckeinrichtung (4) als berührungslose Druckeinrichtung, wie eine Tintendruckeinrichtung, ausgeführt ist.

15. Vorrichtung nach Anspruch 1, **dadurch gekennzeichnet,**
**daß** die Druckeinrichtung (4) als berührende Druckeinrichtung, wie eine Stempeldruckeinrichtung, ausgeführt ist.

16. Vorrichtung nach Anspruch 1 und 3 sowie 14 oder 15, **dadurch gekennzeichnet,**
**daß** zwei Öffnungen (11, 12, 91) für die Druckeinrichtung (4) vorgesehen sind, davon eine Öffnung (11, 91) für Frankierdruck und eine Öffnung (12) für Adressendruck.

17. Vorrichtung nach Anspruch 14, **dadurch gekennzeichnet,**
**daß** die Druckeinrichtung (4) aus mindestens einem verstellbaren Tintendruckkopf (41, 42) besteht.

18. Vorrichtung nach Anspruch 16 und 17, **dadurch gekennzeichnet,**
**daß** jeder Öffnung (11, 12, 91) für die Druckeinrichtung (4) ein in dieser verstellbarer Tintendruckkopf (41, 42) fest zugeordnet ist.

19. Vorrichtung nach Anspruch 16 und 17, **dadurch gekennzeichnet,**
**daß** beiden Öffnungen (11, 12) für die Druckeinrichtung (4) ein gemeinsamer, entsprechend innerhalb jeder Öffnung (11, 12) und von Öffnung (11 oder 12) zu Öffnung (12 oder 11) verstellbarer Tintendruckkopf (41) zugeordnet ist.

20. Vorrichtung nach Anspruch 1 und 5 oder 6, **dadurch gekennzeichnet,**
**daß** das Gehäuseteil (3) in das Gesamtgehäuse der Vorrichtung fest integriert ist.

21. Vorrichtung nach Anspruch 1 bis 2 und 5 oder 6, **dadurch gekennzeichnet,**
**daß** das Gehäuseteil (3) als abgeschlossene aufsetzbare Baueinheit ausgeführt ist.

22. Vorrichtung nach Anspruch 1 bis 2 und 6, **dadurch gekennzeichnet,**
**daß** eine untere, höhenverstellbare Führungswand (2) vorhanden ist, die parallell zur oberen Führungswand (9) und orthogonal zur hinteren Führungswand (1) und zur seitlichen Führungswand (31) angeordnet ist.

23. Vorrichtung nach Anspruch 22, **dadurch gekennzeichnet,**
**daß** in der hinteren Führungswand (1) eine senkrecht verlaufende Nut (14) zur Führung der unteren Führungsplatte (2) vorgesehen ist, wobei letztere mit einem Verstellmechanismus gekoppelt ist, der hinter der Führungswand (1) angeordnet ist.

24. Vorrichtung nach Anspruch 22 bis 23, **dadurch gekennzeichnet,**
**daß** im Anlagebereich (I) in der oberen Führungswand (9) ein Fühler (43) vorgesehen ist, der mit der Druckeinrichtung (4) und dem Verstellmechanismus gekoppelt ist.

25. Vorrichtung nach Anspruch 22, **dadurch gekennzeichnet,**
**daß** der Transportschlitz (7) in der Höhe durch die Deckwand (30) des Gehäuseteils (3) und die dazu parallel verlaufende obere Führungswand (9) und in der Tiefe durch die hintere Führungswand (1) begrenzt wird und
**daß** in einer Öffnung (93) der oberen Führungswand (3) ein Antriebselement (61) der Abzugsvorrichtung (6) angeordnet ist, und gegenüber an der Deckwand (3) Rückhaltefinger (62) befestigt sind.

## Claims

1. An apparatus for printing postal items, **characterized in**
**that** a feeding area (I) for feeding the postal items (A) either in piles or individually and for printing it by means of a printing device (4) as well as a transport area (II) for the serial further transport of the postal items (A) after printing by means of a pull-off device (6) are provided,
**that** the feeding area (I) and the transport area (II) have a common guide means (1, 9) for the postal items (A),
**that** the guide means (1, 9) in the feeding area (I) is provided with at least one opening (11, 12, 13, 91, 93) for the printing device (4) and for the pull-off device (6), and
**that** the feeding area (I) is delimited from the transport area (II) by a lateral guide means (31).

2. An apparatus according to Claim 1, **characterized in**
**that** the guide means (1, 9) is designed as a common guide wall in the feeding area (I) and the transport area (II).

3. An apparatus according to Claim 1, **characterized in**
**that** the apparatus is a franking and/or addressing machine.

4. An apparatus according to Claim 1, **characterized in**
**that** the apparatus is a label printing machine.

5. An apparatus according to Claims 1 to 2, **characterized in**
**that** the pull-off device (6) extends into the feeding area (I) and that the transport area (II) has a transport slot (7) extending from the feeding area (I) for postal items (A) standing on one edge, said slot being arranged between a back guide wall (1) and a housing part (3) one of the side walls of which forms the lateral guide means (31) for the feeding area (1).

6. An apparatus according to Claims 1 to 2, **characterized in**
**that** the pull-off device (6) extends into the feeding area (I) and that the transport area (II) has a transport slot (7) extending from the feeding area (I) for postal items (A) stacked in a pile, said slot being arranged between an upper guide wall (9) and a housing part (3) one of the side walls of which forms the lateral guide means (31) for the feeding area (I).

7. An apparatus according to Claim 1, **characterized in**
**that** there is provided an operating keyboard (32) by means of which either a first operating mode "automatic letter processing" for letter piles in which the pull-off device (6) is activated or a second operating mode "manual feed" for individual postal items (A), in particular items with larger dimensions, in which the pull-off device (6) is inactive can be set.

8. An apparatus according to Claims 5 to 7, **characterized in**
**that** the operating keyboard (32) is arranged in the housing part (3).

9. An apparatus according to Claim 7, **characterized in**
**that** the operating keyboard (32) is arranged in the upper guide wall (9).

10. An apparatus according to Claims 1 to 2 and 5, **characterized in**
**that**, in the feeding area (I), there is provided a lower guide wall (2) that is uniformly inclined in relation to the back guide wall (1) and is almost orthogonal to it.

11. An apparatus according to Claim 10, **characterized in**
**that** the angle of inclination of the lower guide wall (2) preferably is 18 degrees from the horizontal line.

12. An apparatus according to Claim 10, **characterized in**
**that** there is provided a pressure clamp (21) for the postal items (A) that is guided in the lower guide wall (2) elastically slideable towards the back guide wall (1) and away from it.

13. An apparatus according to Claim 12, **characterized in**
**that** the set-up pressure clamp (21) in its pulled-out end position is level with the front wall (8), and
**that** the pressure clamp (21) can be folded out of the end position into the level of the lower guide wall (2) and is locked in that position.

14. An apparatus according to Claim 1, **characterized in**
**that** the printing device (4) is designed as a contactless printing device, such as an ink-jet printing device.

15. An apparatus according to Claim 1, **characterized in**
**that** the printing device (4) is designed as a contact printing device, such as stamp printing device.

16. An apparatus according to Claims 1 and 3 as well as 14 or 15,
**characterized in**
**that** there are provided two openings (11, 12, 91) for the printing device (4), namely one opening (11, 91) for franking print and one opening (12) for address print.

17. An apparatus according to Claim 14, **characterized in**
**that** the printing device (4) comprises at least one adjustable in-jet print head (41,42).

18. An apparatus according to Claims 16 and 17, **characterized in**
**that**, to each opening (11, 12, 91) for the printing device (4), there is definitely assigned an ink-jet print head (41,42) adjustably arranged in it.

19. An apparatus according to Claims 16 and 17, **characterized in**
**that**, to both openings (11, 12) for the printing device (4), there is assigned a joint ink-jet print head (41) that is adjustable within each opening (11, 12) as well as from opening (11 or 12) to opening (12 or 11).

20. An apparatus according to Claims 1 and 5 or 6, **characterized in**
**that** the housing part (3) is firmly integrated into the overall housing of the apparatus.

21. An apparatus according to Claims 1 to 2 and 5 or 6, **characterized in**
**that** the housing part (3) is designed as a self-contained attachable component.

22. An apparatus according to Claims 1 to 2 and 6, **characterized in**
**that** there is provided a lower, height-adjustable guide wall (2) that is arranged in parallel to the upper guide wall (9) and orthogonally to the back guide wall (1) and the lateral guide wall (31).

23. An apparatus according to Claim 22, **characterized in**
**that** a vertically arranged groove (14) is provided in the back guide wall (1) for guiding the lower guide plate (2), the latter being coupled with an adjusting mechanism that is arranged behind the guide wall (1),

24. An apparatus according to Claims 22 to 23, **characterized in**
**that** a sensor (43) is provided in the feeding area (I) in the upper guide wall (9) that is coupled with the printing device (4) and the adjusting mechanism.

25. An apparatus according to Claim 22, **characterized in**
**that** the height of the transport slot (7) is limited by the cover wall (30) of the housing part (3) and the upper guide wall (9) running in parallel to it and its depth is limited by the back guide wall (1), and
**that** a drive element (61) of the pull-off device (6) is arranged in an opening (93) of the upper guide wall (3) and retaining fingers (62) are fixed on the opposite side on the cover wall (3).

## Revendications

1. Dispositif d'impression de marchandise postale, **caractérisé en ce qu'**une zone d'appui, (I) permettant une marge soit empilée soit individuelle et l'impression de la marchandise postale (A) avec un dispositif d'impression (4) ainsi qu'une zone de transport (II) servant au cheminement en série de la marchandise postale (A) après impression à l'aide d'un dispositif de tirage (6), lesdites zone d'appui (I) et zone de transport (II) présentent un système de guidage commun (1, 9) de la marchandise postale (A). Ledit système de guidage (1, 9) dans la zone d'appui (I) est pourvu d'une ouverture (11, 12, 13, 91, 93) au moins pour le dispositif d'impression (4) et pour le dispositif de tirage (6). Enfin, la zone d'appui (I) est délimitée par un système de guidage (31) latéral de la zone de transport (II).

2. Dispositif selon la revendication 1, **caractérisé en ce que** le système de guidage (1, 9) est formé comme paroi de guidage commune dans la zone d'appui (I) et la zone de transport (II).

3. Dispositif selon la revendication 1, **caractérisé en ce que** ce dispositif est une machine à affranchir et à adresser.

4. Dispositif selon la revendication 1, **caractérisé en ce que** ce dispositif est une machine d'impression labelisée.

5. Dispositif selon l'une quelconque des revendications 1 à 2, **caractérisé en ce que** le dispositif de tirage (6) s'étend dans la zone d'appui (I) et que la zone de transport (II) présente une rainure de transport (7) partant de la zone d'appui (I) pour la marchandise postale (A) posée sur un bord. Ladite zone de transport se trouve entre une paroi de guidage (1) arrière et une partie de boîtier (3) dont une paroi latérale forme le système de guidage (31) latéral de la zone d'appui (1).

6. Dispositif selon l'une quelconque des revendications 1 à 2, **caractérisé en ce que** le dispositif d'enlèvement (6) s'étend dans la zone d'appui (I) et que la zone de transport (II) présente une rainure de transport (7) partant de la zone d'appui (I) pour les marchandises postales (A) empilées les unes sur les autres. Ladite zone de transport se trouve entre une paroi de guidage (9) supérieure et une partie de boîtier (3), dont une paroi latérale forme le système de guidage (31) latéral de la zone d'appui (I).

7. Dispositif selon la revendication 1, **caractérisé en ce qu'**un clavier de commande (32) est prévu et réglable à l'aide soit d'un premier mode d'exploitation « traitement automatique des lettres » pour une pile de lettres, parlequel le dispositif de tirage (6) est activé, ou soit d'un second mode d'exploitation « margeage à la main » pour une marchandise postale (A) individuelle, surtout de grandes dimensions, parlequel le dispositif de tirage (6) est inactif.

8. Dispositif selon l'une quelconque des revendications 5 à 7, **caractérisé en ce que** le clavier de commande (32) est disposé dans la partie du boîtier (3).

9. Dispositif selon la revendication 7, **caractérisé en ce que** le clavier de commande (32) est disposé dans la paroi de guidage (9) supérieure.

10. Dispositif selon l'une quelconque des revendications 1 à 2 et 5, **caractérisé en ce que** dans la zone d'appui (I) se présente une paroi de guidage (2) inférieure qui descend de manière régulière en allant vers la paroi de guidage (1) arrière et qui est à peu près à l'angle droit de celle-ci.

11. Dispositif selon la revendication 10, **caractérisé en ce que** l'angle d'inclinaison de la paroi de guidage (2) inférieure est de préférence de 18 dégrés sur l'horizontale.

12. Dispositif selon la revendication 10, **caractérisé en ce qu'**un étrier de pression (21) est prévu pour la marchandise postale (A), lequel étrier de pression, mobile et monté sur ressorts sur la paroi de guidage (1) arrière, est conduit à et de cette distance dans la paroi de guidage (2) inférieure.

13. Dispositif selon la revendication 12, **caractérisé en ce que** l'étrier de pression (21) disposé dans la position finale retirée avec la paroi avant (8) ferme. Ledit étrier de pression (21) peut basculer de la position finale dans le plan de la paroi de guidage (2) inférieure et être arrêté dans cette position.

14. Dispositif selon la revendication 1, **caractérisé en ce que** le dispositif d'impression (4) est conçu comme un dispositif d'impression sans contact, à savoir comme une imprimante à jet d'encre.

15. Dispositif selon la revendication 1, **caractérisé en ce que** le dispositif d'impression (4) est conçu comme un dispositif d'impression avec contact, à savoir comme un dispositif d'impression avec tampon.

16. Dispositif selon l'une quelconque des revendications 1 et 3 ainsi que 14 ou 15, **caractérisé en ce que** deux ouvertures (11, 12, 91) sont prévues pour le dispositif d'impression (4), dont une ouverture (11, 91) sert à l'impression de l'affranchissement et une autre ouverture (12) pour l'impression des adresses.

17. Dispositif selon la revendication 14, **caractérisé en ce que** le dispositif d'impression (4) comprend au moins une tête d'impression par jet d'encre réglable (41, 42).

18. Dispositif selon l'une quelconque des revendications 16 et 17, **caractérisé en ce que** chaque ouverture (11, 12, 91) pour le dispositif d'impression (4) est associé de manière fixe dans cette tête d'impression par jet d'encre réglable (41,42).

19. Dispositif selon l'une quelconque des revendications 16 et 17, **caractérisé en ce qu'**une tête d'impression par jet d'encre (41) réglable commune, est associée aux deux ouvertures (11, 12) pour le dispositif d'impression (4) à l'intérieur de chaque ouverture (11, 12) et d'ouverture (11 ou 12) à ouverture (12 ou 11).

20. Dispositif selon l'une quelconque des revendications 1 et 5 ou 6, **caractérisé en ce que** la partie du boîtier (3) est intégrée de manière fixe dans tout le boîtier du dispositif.

21. Dispositif selon l'une quelconque des revendications 1 à 2 et 5 ou 6, **caractérisé en ce que** la partie du boîtier (3) est construite comme une unité modulaire démontable fermée.

22. Dispositif selon l'une quelconque des revendications de 1 à 2 et 6, **caractérisé en ce qu'**une paroi de guidage (2) inférieure, réglable en hauteur est prévue, laquelle est disposée en parallèle de la paroi de guidage (9) supérieure et à l'angle droit de la paroi de guidage arrière (1) et de la paroi de guidage latérale (31).

23. Dispositif selon la revendication 22, **caractérisé en ce qu'**une rainure (14) continue perpendiculaire au système de guidage de la plaque de guidage (2) inférieure est prévue dans la paroi de guidage (1) arrière, ladite plaque de guidage est couplée avec un mécanisme de déplacement disposé derrière la paroi de guidage (1).

24. Dispositif selon l'une quelconque des revendications 22 à 23, **caractérisé en ce que** dans la zone d'appui (I) un palpeur (43) est prévu dans la paroi de guidage (9) supérieure, qui est couplé avec le dispositif d'impression (4) et le mécanisme de déplacement.

25. Dispositif selon la revendication 22, **caractérisé en ce**
**que** la rainure de transport (7) est limitée en hauteur par la paroi de couvercle (30) de la partie du boîtier (3) et par la paroi de guidage (9) supérieure continue en parallèle et en profondeur par la paroi de guidage (1) arrière. Dispositif, **caractérisé en ce qu'**un élément moteur (61) du dispositif de tirage (6) est disposé dans une ouverture (93) de la paroi de guidage (3) supérieure, et des doigts de retenue (62) sont fixés en face à la paroi de couvercle (3).
